# EUROPÄISCHE PATENTSCHRIFT

(11) **EP 0 493 714 B1**
(45) Veröffentlichungstag und Bekanntmachung des Hinweises auf die Patenterteilung: **13.07.1994**
(21) Anmeldenummer: 91121239.7
(22) Anmeldetag: 11.12.1991
(51) Int. Cl.: G05G 1/24, G05G 13/00, E02F 9/20

(54) **Steuerungsmechanismus für drei Funktionen mit einem ersten und einem zweiten Steuerhebel**
Control mechanism for three functions with a primary and a secondary control lever
Méchanisme de commande pour trois fonctions avec un premier et un deuxième levier de commande

(30) Priorität: 21.12.1990 US 632309
(43) Veröffentlichungstag der Anmeldung: 08.07.1992
(73) Patentinhaber: DEERE & COMPANY, Moline, Illinois 61265 (US)
(72) Erfinder: Ernst, Paul John, Dubuque, Iowa 52001 (US); Hanson, Rex Allen, Posta, Iowa 52068 (US)
(74) Vertreter: Feldmann, Bernhard

(56) Entgegenhaltungen:
- WO-A-90/13863
- US-A- 4 389 151
- US-A- 4 526 204
- US-A- 4 938 091

## Beschreibung

Die Erfindung bezieht sich auf einen Steuerungsmechanismus für drei Funktionen mit einem ersten und einem zweiten miteinander verknüpften Steuerhebel, die in einem Traglager derart angeordnet sind, daß der erste Steuerhebel in einer ersten Ebene zum Steuern einer ersten Funktion und in einer zweiten Ebene, die rechtwinklig zu der ersten Ebene verläuft, zum Steuern einer zweiten Funktion verstellbar ist und daß der zweite Steuerhebel in der ersten Ebene und in einer dritten Ebene, die zu der zweiten Ebene parallel verläuft, zum Steuern einer dritten Funktion verstellbar ist, wobei der erste Steuerhebel eine Schaltgabel mit drei Armen und der zweite Steuerhebel einen Verbindungsarm aufweist.

Ein derartiger Steuerungsmechanismus findet einen bevorzugten Einsatz bei in der Bauindustrie einsetzbaren Arbeitsfahrzeugen, die zumindest frontseitig mit einem Ladegerät ausgerüstet sind. Solche Ladegeräte werden hydraulisch betätigt. Sie sind höhenverstellbar und können nach vorne zum Entladen verkippt werden. Sind sie mit einer einfachen Ladeschaufel ausgerüstet, so kann diese je nach Wunsch des Betreibers auch seitlich gekippt werden. Im Falle einer Greifschaufel läßt sich diese auch noch hydraulisch öffnen und schließen. Jedenfalls soll der Steuerungsmechanismus drei Funktionen ausführen können, und zwar das Anheben und Absenken des Ladegerätes, das Verkippen nach vorne und eine dritte in Abhängigkeit von der Ausrüstung. Die einzelnen Bewegungsvorgänge werden durch hydraulisch beaufschlagbare Zylinder ausgelöst und der Zulauf von hydraulischer Flüssigkeit erfolgt in Abhängigkeit von der Stellung von über den Steuerungsmechanismus manipulierbaren Steuerventilen. Diese werden vielfach bei fahrendem Arbeitsfahrzeug, wenn der Fahrer noch das Lenkrad oder die Getriebeschaltung betätigen muß, ausgeführt.

Bei einem bekannten Steuerungsmechanismus (US-A-4 389 151) sind die beiden Steuerhebel mit Kreuzgelenken versehen und oberhalb der Kreuzgelenke durch eine Querstange miteinander verbunden. Ein solcher Steuerungsmechanismus erbringt zwar die gewünschte Funktion in zumutbaren Grenzen, ist jedoch teileaufwendig und läßt sich nicht platzsparend anordnen.

Ähnliche Nachteile gelten für den Steuermechanismus, von dem die Erfindung ausgeht (WO-A-9 013 863). Hier ist lediglich der erste Steuerhebel auf einem Kreuzgelenk gelagert, während der zweite Steuerhebel über seinen Verbindungsarm in der Schaltgabel des ersten Steuerhebels gelagert ist.

Die mit der Erfindung zu lösende Aufgabe wird in einer kompakten und einfachen Ausbildung des Steuerungsmechanismus gesehen und dadurch gelöst, daß das Traglager eine Stummelwelle vertikal schwenkbar aufnimmt, auf der ein dritter mit der Schaltgabel des ersten Steuerhebels verbundener Arm und der Verbindungsarm des zweiten Steuerhebels derart befestigt sind, daß der erste und zweite Steuerhebel zusammen mit der Stummelwelle in der ersten Ebene, der erste Steuerhebel in der zweiten Ebene und der zweite Steuerhebel in der dritten Ebene verstellbar sind, die Stummelwelle einenends an ein Hauptkugelgelenk, das mit dem Traglager verbunden ist, angeschlossen und anderenends in einem vertikal verlaufenden Führungsschlitz im Traglager verstellbar ist. Auf diese Weise übernimmt die Stummelwelle in besonders einfacher Art die Aufgaben des bisher benötigten Kreuzgelenkes. Ein kompakter Aufbau ist gegeben. Mit einfachsten Mitteln, beispielsweise einem horizontalen Zapfen und darauf schwenkbar angeordneter Stummelwelle, läßt sich die angestrebte Funktion bereits erreichen.

Das Kugelgelenk läßt Schwingbewegungen in alle Richtungen zu, die aber durch den Führungsschlitz wieder begrenzt werden. Der Führungsschlitz ergibt eine robuste Ausbildung, so daß auch bei unsachgemäßer Betätigung der Steuerhebel keine Schäden, beispielsweise durch Verbiegen, zu befürchten sind. Im ganzen gesehen ergibt sich durch diese Maßnahmen eine besonders vorteilhafte und technisch auch den höchsten Ansprüchen gerecht werdende Lösung.

Zweckmäßig können der erste und dritte Arm der Schaltgabel des ersten Steuerhebels zueinander einen Querabstand aufweisen, in dem das Hauptkugelgelenk angeordnet ist.

Bei dem Steuerungsmechanismus nach der Erfindung können nach einem weiteren Vorschlag der dritte Arm der Schaltgabel und der Verbindungsarm des zweiten Steuerhebels je eine Öffnung aufweisen, durch die sich die Stummelwelle erstreckt, die den dritten Arm und den Verbindungsarm axial unverschiebbar aufnimmt. Die Stummelwelle kann hierzu in einfacher Weise zweiteilig gestaltet werden, wobei ein Teil als Hülse mit Innengewinde und der andere Teil als Stift mit Außengewinde ausgebildet sein können. Über eine zusätzliche Mutter lassen sich dann die Steuerhebel auf der Stummelwelle leicht axial sichern, ohne daß ihre Drehbarkeit verloren ginge.

Wenn bei dem bekannten Steuerungsmechanismus der erste Arm mit einer Öffnung zum Anschluß der Steuerstange versehen ist, kann nach der Erfindung ferner noch vorgesehen sein, daß die Stummelwelle zu der Öffnung im ersten Arm axial ausgerichtet ist und in einer Achse liegt, die durch das Hauptkugelgelenk verläuft.

Der kompakte Aufbau kann noch dadurch gefördert werden, daß der Verbindungsarm des zweiten Steuerhebels zwischen dem Führungsschlitz des Traglagers und dem dritten Arm der Schaltgabel angeordnet ist.

In der Zeichnung ist ein nachfolgend näher erläutertes Ausführungsbeispiel der Erfindung dargestellt. Es zeigt:
- Fig. 1: ein Arbeitsfahrzeug mit frontseitig angebautem Ladegerät und heckseitig angeschlossenem Tieflöffel,
- Fig. 2: einen Steuerungsmechanismus in perspektivischer Darstellung,
- Fig. 3: den Steuerungsmechanismus nach Fig. 2 in Seitenansicht und teilweise im Schnitt und
- Fig. 4: den Steuermechanismus in einer Schaltstellung und teilweise im Schnitt.

Das in Fig. 1 dargestellte Arbeitsfahrzeug 10 wird vornehmlich in der Bauindustrie eingesetzt. Es ist mit einem Grundrahmen 12 und vorderen und rückwärtigen Laufrädern 14 versehen, von denen wenigstens die rückwärtigen antreibbar sind. Das Arbeitsfahrzeug 10 kann mit Arbeitsgeräten ausgerüstet sein, und zwar im vorliegenden Fall mit einem rückwärtigen Tieflöffel 16 und einem frontseitigen Ladegerät 18.

Das Ladegerät 18 ist über eine Schwinge 20 an den Grundrahmen 12 angeschlossen und beim Ausführungsbeispiel als hydraulisch aufklappbare Greifschaufel 22 ausgebildet. Die Schwinge 20 ist über hydraulisch beaufschlagbare Arbeitszylinder 24 höhenverstellbar, die einerseits an der Schwinge und andererseits an dem Grundrahmen 12 angelenkt sind. An dem frontseitigen Ende der Schwinge ist die Greifschaufel 22 gelenkig angeschlossen. Sie kann über einen einzigen hydraulisch beaufschlagbaren Kippzylinder 26 um ihre horizontal verlaufende Anschlußachse verkippt werden. An den beiden Seiten der Greifschaufel 22 sind noch zwei Arbeitszylinder 28 vorgesehen, von denen nur einer in der Zeichnung zu erkennen ist und die zum Öffnen und Schließen der Greifschaufel 22 dienen.

Die einzelnen doppelseitig beaufschlagbaren Zylinder, die die im vorstehenden Absatz geschilderten drei Funktionen ausüben, sind an in der Zeichnung der Einfachheit halber nicht dargestellte Steuerventile angeschlossen und ihre Kolbenstangen können je nach der Stellung der Steuerventile ein- oder ausgefahren werden. Die Steuerventile werden von einer sich in einer Fahrzeugkabine 30 befindlichen Bedienungsperson betätigt, wozu ein mechanischer Steuermechanismus vorgesehen ist, der nachfolgend beschrieben wird. Dieser Steuermechanismus eignet sich besonders gut für den Einsatz an dem in Fig. 1 dargestellten Arbeitsfahrzeug 10, kann aber gleichwohl überall dort eingesetzt werden, wo drei Funktionen gesteuert werden sollen.

Der Steuermechanismus besteht im einzelnen aus zwei dicht nebeneinanderliegenden Steuerhebeln 32 und 34, die an einer an der rechten Kabinenseite angeordneten Konsole vorgesehen sind. Der Abstand der beiden Steuerhebel 32, 34 zueinander ist derart, daß beide Steuerhebel gleichzeitig von der rechten Hand der Bedienungsperson erfaßt werden können. Mit dem Steuerhebel 32, der der Bedienungsperson am nächsten liegt, wird die erste hydraulische Funktion, und zwar der Kippzylinder 26 zum Verkippen der Greifschaufel 22, und die zweite hydraulische Funktion geschaltet, und zwar die Hubzylinder 24 zum Anheben und Absenken der Schwinge. Mit dem zweiten Steuerhebel 34, der damit seitlich weiter außen liegt, kann ebenfalls die erste hydraulische Funktion, und zwar der Kippzylinder 26, und eine dritte hydraulische Funktion, und zwar die Arbeitszylinder 28 zum Öffnen und Schließen der Greifschaufel 22, gesteuert werden.

Der Steuermechanismus ist im einzelnen in den Fig. 2 bis 4 dargestellt. Aus Fig. 2 ist zu erkennen, daß der erste Steuerhebel 32 mit einer Befestigungsplatte 36 verschweißt ist, die zur Aufnahme einer in Fig. 1 gezeigten etwa halbkugelförmig ausgebildeten Abdeckung 38 dient. An das seinem Schaltknauf abgelegene Ende des ersten Steuerhebels 32 ist eine Schaltgabel 40 befestigt, beispielsweise angeschweißt. Die Schaltgabel 40 weist drei nach unten ragende Arme 42, 44, 46 oder Lappen auf. Hierbei ist der erste Arm 42 mit einer ersten Anschlußstelle 48 in Form einer Öffnung oder Bohrung und der zweite Arm 44 mit einer zweiten Anschlußstelle 50 ebenfalls in Form einer Öffnung oder Bohrung versehen. Der dritte Arm 46 ist mit einer Anschlußstelle 52 in Form einer Öffnung oder Bohrung versehen, die zur Befestigung der Schaltgabel 40 dient, wie später noch erläutert wird.

Ein stationäres Traglager 54 für die Steuerhebel 32 und 34 kann mit dem Grundrahmen 12 über eine Schraube 56 fest verbunden werden. Andere Verbindungen, beispielsweise verschweißen, sind ebenfalls möglich. In das Traglager 54 ist ein vertikal verlaufender Führungsschlitz 58 eingearbeitet und eine Anschlußstelle 60 für die Schalthebel mit ihren Gestängen. Die Anschlußstelle 60 ist gleichfalls in Form einer Öffnung oder Bohrung ausgebildet und dient zur Aufnahme eines Hauptkugelgelenkes 64. Die Befestigung des Hauptkugelgelenkes 64 in der Anschlußstelle 60 erfolgt über einen Gewindestift, der mit dem äußeren Mantel der hohlkugeligen Pfanne des Kugelgelenkes verbunden, beispielsweise verschweißt ist, sich durch die Anschlußstelle 60 erstreckt und dort über Muttern 66 und 68 gesichert ist. Der äußere Teil des Hauptkugelgelenkes 64 ist damit stationär angeordnet. Mit dem inneren Teil des Hauptkugelgelenkes, der in bekannter Weise kugelig ausgebildet ist und in den äußeren Teil eingreift, ist eine Stummelwelle 70 derart verbunden, daß sie grundsätzlich nach allen Seiten schwingen kann. Die Stummelwelle 70 ist durch die Anschlußstelle 52 des dritten Armes 46 der Schaltgabel 40 geführt und die Schaltgabel kann auf ihr drehen.

Der zweite Schalthebel 34 ist an seinem Schaltknauf abgelegenen Ende mit einem nach unten weisenden Verbindungsarm 72 versehen, beispielsweise verschraubt. Er weist zwei untereinanderliegende Öffnungen 74 und 77 oder Bohrungen auf, wobei die obere oder erste Öffnung 74 mit einer Buchse 76 versehen ist, in der die Stummelwelle 70 aufgenommen ist. Der Verbindungsarm 72 ist neben dem dritten Arm 46 der Schaltgabel 40 liegend angeordnet und von diesem nur durch eine Scheibe 82 getrennt. Die untere oder zweite Öffnung 77 liegt damit unterhalb der Stummelwelle 70 und bildet eine Anschlußstelle für die dritte Funktion.

Die Stummelwelle 70 besteht aus zwei Teilen, und zwar aus einem mit Außengewinde versehenen Hauptteil 78 und einem mit Innengewinde versehenen und auf den Hauptteil 78 aufschraubbaren Fortsatz 80. Die Verbindung der beiden Teile ist in den Fig. 3 und 4 leicht erkennbar. Der Fortsatz weist eine Länge auf, daß er sich bis in den vertikalen Führungsschlitz 58 erstreckt, wodurch die Stummelwelle nur noch Schwingbewegungen in vertikaler Richtung ausführen kann. Schwingbewegungen in horizontaler Richtung sind damit ausgeschlossen. Der Fortsatz 80 ist noch mit einem einen größeren Durchmesser aufweisenden Sechskantteil 84 versehen, der im zusammengebauten Zustand des Steuermechanismus gegen die eine Außenseite des verbindungsarmes 72 anliegt. Über eine auf den Hauptteil 78 aufschraubbare Mutter 86, die im zusammengebauten Zustand gegen die Innenseite des dritten Armes 46 der Schaltgabel 40 anliegt, sind die Schalthebel 32 und 34 auf der Stummelwelle 70 derart befestigt, daß beide Schalthebel mit ihren entsprechenden Armen auf der Stummelwelle 70 gemeinsam aber auch unabhängig voneinander drehen können. Eine Schwingbewegung in vertikaler Richtung um das Hauptkugelgelenk 64 kann nur gemeinsam ausgeführt werden, so daß die beiden Schalthebel 32 und 34 beim Ausführen ihrer drei Funktionen sich nur unwesentlich oder überhaupt nicht voneinander entfernen können.

Die erste Anschlußstelle 48 der Schaltgabel 40 ist über ein Kugelgelenk 90 mit einer Schaltstange 88 verbunden, die zum Verstellen des Steuerventils bzw. Steuerschiebers dient, über das der Kippzylinder 26 der Greifschaufel 22 druckbeaufschlagt wird. Der Kippzylinder kann damit von beiden Steuerhebeln betätigt werden.

Die zweite Anschlußstelle 50 der Schaltgabel 40 ist über ein in der Zeichnung nicht erkennbares Kugelgelenk mit einer Steuerstange 92 verbunden, über die das Steuerventil für die Hubzylinder 24 der Schwinge 20 betätigt wird. Beim Drehen des Steuerhebels 32 auf der Stummelwelle kann das Ladegerät damit angehoben oder abgesenkt werden.

Die dritte Anschlußstelle 77, die am zweiten Steuerhebel 34 bzw., an dessen Verbindungsarm 72 vorgesehen ist, steht, wie aus Fig. 2 hervorgeht, über ein Kugelgelenk 96 mit einer Steuerstange 94 in Verbindung, über die das Steuerventil für die beiden Arbeitszylinder 28 betätigt werden kann. Beim Drehen des zweiten Steuerhebels 34 auf der Stummelwelle 70 kann damit die Greifschaufel 22 geöffnet oder geschlossen werden.

Es ist zweckmäßig, daß die drei Steuerventile unter dem Steuermechanismus geschichtet auf dem Grundrahmen angeordnet werden. Gleichfalls sollten die Steuerschieber der Steuerventile in horizontalen Ebenen verschiebbar sein, und die Steuerstangen 88, 92 und 94 gehören zu einem entsprechenden Gestänge.

Wie aus den Fig. 2 bis 4 hervorgeht, werden die Steuerstangen 88 und 92 in vertikalen Ebenen verstellt, während die Verstellung der Steuerstange 94 in einer horizontalen Ebene erfolgt. Deshalb sind die Steuerstangen 88 und 92 an Winkelhebel angeschlossen, die die vertikale Bewegungsrichtung der Steuerstangen 88 und 92 in eine horizontale Bewegungsrichtung umwandeln. Für die dritte Steuerstange 94 sind zwei Winkelhebel und zwei zusätzliche Steuerstangen erforderlich, um zu dem horizontal angeordneten und unterhalb des Steuermechanismus liegenden zugehörigen Steuerschieber zu gelangen.

In der Fig. 2 sind die Bewegungsebenen, in denen die Steuerhebel 32 und 34 verstellt werden können, durch entsprechende Pfeile gekennzeichnet. Es ist erkennbar, daß die Steuerhebel 32 und 34 in zwei zueinander parallel verlaufenden vertikalen Ebenen, die in den Ansprüchen als zweite und dritte Ebene bezeichnet sind, auf der Stummelwelle 70 gedreht werden können. Die Drehung kann unabhängig voneinander erfolgen, oder auch gleichzeitig, wenn die Bedienungsperson mit ihrer rechten Hand beide Schaltknäufe erfaßt. Einer der Steuerhebel kann auch drehfest auf der Stummelwelle aufsitzen, wenn diese sich in dem Hauptkugelgelenk 64 oder mit diesem drehen kann. Beide Steuerhebel können in einer vertikalen Bewegungsebene, die in den Ansprüchen als erste Ebene bezeichnet ist, gemeinsam verstellt werden, die zu der zweiten und dritten Ebene rechtwinklig verläuft. Der Steuerungsmechanismus ist auf kleinstem Raum kompakt angeordnet.

## Patentansprüche

1. Steuerungsmechanismus für drei Funktionen mit einem ersten und einem zweiten miteinander verknüpften Steuerhebel (32, 34), die in einem Traglager (54) derart angeordnet sind, daß der erste Steuerhebel (32) in einer ersten Ebene zum Steuern einer ersten Funktion und in einer zweiten Ebene, die rechtwinklig zu der ersten Ebene verläuft, zum Steuern einer zweiten Funktion verstellbar ist und daß der zweite Steuerhebel (34) in der ersten Ebene und in einer dritten Ebene, die zu der zweiten Ebene parallel verläuft, zum Steuern einer dritten Funktion verstellbar ist, wobei der erste Steuerhebel (32) eine Schaltgabel (40) mit drei Armen (42 und 44) und der zweite Steuerhebel (34) einen Verbindungsarm (72) aufweist, dadurch gekennzeichnet, daß das Traglager (54) eine Stummelwelle (70) vertikal schwenkbar aufnimmt, auf der der dritte mit der Schaltgabel (40) des ersten Steuerhebels (32) verbundene Arm (46) und der Verbindungsarm (72) des zweiten Steuerhebels (34) derart befestigt sind, daß der erste und zweite Steuerhebel (32 und 34) zusammen mit der Stummelwelle (70) in der ersten Ebene, der erste Steuerhebel (32) in der zweiten Ebene und der zweite Steuerhebel (34) in der dritten Ebene verstellbar sind, wobei die Stummelwelle (70) einenends an ein Hauptkugelgelenk (64), das mit dem Traglager (54) verbunden ist, angeschlossen und anderenends in einem vertikal verlaufenden Führungsschlitz (58) im Traglager (54) verstellbar ist.

2. Steuerungsmechanismus nach Anspruch 1, wobei an die Enden des ersten und zweiten Armes (42 und 44) der Schaltgabel (40) und an das Ende des Verbindungsarmes (72) Steuerstangen (88, 92, 94) zum Auslösen der drei Funktionen angreifen, dadurch gekennzeichnet, daß der erste und dritte Arm (42 und 46) der Schaltgabel (40) des ersten Steuerhebels (32) zueinander einen Querabstand aufweisen, in dem das Hauptkugelgelenk (64) angeordnet ist.

3. Steuerungsmechanismus nach Anspruch 1 oder 2 dadurch gekennzeichnet, daß der dritte Arm (46) der Schaltgabel (40) und der Verbindungsarm (72) des zweiten Steuerhebels (34) je eine Öffnung (52 und 74) aufweisen, durch die sich die Stummelwelle (70) erstreckt, die den dritten Arm (46) und den Verbindungsarm (72) axial unverschiebbar aufnimmt.

4. Steuerungsmechanismus nach einem oder mehreren der vorherigen Ansprüche, wobei der erste Arm (42) mit einer Öffnung zum Anschluß der Steuerstange (88) versehen ist, dadurch gekennzeichnet, daß die Stummelwelle (70) zu der Öffnung im ersten Arm (42) axial ausgerichtet ist und in einer Achse liegt, die durch das Hauptkugelgelenk (64) verläuft.

5. Steuerungsmechanismus nach einem oder mehreren der vorherigen Ansprüche, dadurch gekennzeichnet, daß der Verbindungsarm (72) des zweiten Steuerhebels (34) zwischen dem Führungsschlitz (58) des Traglagers (54) und dem dritten Arm (46) der Schaltgabel (40) angeordnet ist.

## Claims

1. A control mechanism for three functions, with first and second interconnected control levers (32, 34), which are so arranged in a support bearing (54) that the first control lever (32) is adjustable in a first plane for controlling a first function and in a second plane, which is at right angles to the first plane, for controlling a second function, and that the second control lever (34) is adjustable in the first plane and in a third plane which is parallel to the second plane for controlling a third function, wherein the first control lever (32) comprises a selector fork (40) with three arms (42 and 44) and the second control lever (34) comprises a connecting arm (72), characterized in that the support bearing (54) receives a stub shaft (70) for vertical pivoting, on which shaft the third arm (46) connected to the selector fork (40) of the first control lever (32) and the connecting arm (72) of the second control lever (34) are so fixed that the first and second control levers (32 and 34) are adjustable together with the stub shaft (70) in the first plane, the first control lever (32) is adjustable in the second plane and the second control lever (34) is adjustable in the third plane, wherein the stub shaft (70) is connected at one end to a main ball joint (64) which is connected to the support bearing (54) and is adjustable at the other end in a vertically extending guide slot (58) in the support bearing (54).

2. A control mechanism according to claim 1, wherein control rods (88, 92, 94) for activating the three functions engage the ends of the first and second arms (42 and 44) of the selector fork (40) and the end of the connecting arm (72), characterized in that the first and third arms (42 and 46) of the selector fork (40) of the first control lever (32) have a transverse space between one another, in which the main ball joint (64) is arranged.

3. A control mechanism according to claim 1 or 2, characterized in that the third arm (46) of the selector fork (40) and the connecting arm (72) of the second control lever (34) each have an opening (52 and 74), through which extends the stub shaft (70), which receives the third arm (46) and the connecting arm (72) in axially non-displaceable manner.

4. A control mechanism according to one or more of the preceding claims, wherein the first arm (42) is provided with an opening for attachment of the control rod (88), characterized in that the stub shaft (70) is axially aligned with the opening in the first arm (42) and lies on an axis which runs through the main ball joint (64).

5. A control mechanism according to one or more of the preceding claims, characterized in that the connecting arm (72) of the second control lever (34) is arranged between the guide slot (58) of the support bearing (54) and the third arm (46) of the selector fork (40).

## Revendications

1. Mécanisme de commande pour trois fonctions, avec un premier et un second leviers de commande (32, 34), mutuellement combinés, qui sont disposés dans un palier porteur (54) de telle sorte que le premier levier de commande (32) peut être déplacé dans un premier plan pour commander une première fonction et dans un deuxième plan, s'étendant perpendiculairement au premier plan, pour commander une deuxième fonction, et que le second levier de commande (34) peut être déplacé dans le premier plan et, pour commander une troisième fonction, dans un troisième plan s'étendant parallèlement au deuxième plan, le premier levier de commande (32) présentant une fourchette de commande (40) à trois bras (42, 44, 46) et le second levier de commande (34) présentant un bras de liaison (72), **caractérisé** en ce que le palier porteur (54) reçoit à pivotement vertical un bout d'arbre (70) sur lequel le troisième bras (46) de la fourchette de commande (40) du premier levier de commande (32) et le bras de liaison (72) du second levier de commande (34) sont fixés de telle sorte que, conjointement avec le bout d'arbre (70), le premier et le second leviers de commande (32 et 34) peuvent être déplacés dans le premier plan, le premier levier de commande (32) peut être déplacé dans le deuxième plan et le second levier de commande (34) peut être déplacé dans le troisième plan, le bout d'arbre (70) étant raccordé par une extrémité à une articulation sphérique principale (64) reliée au palier porteur (54), et pouvant, par son autre extrémité, être déplacé dans une fente de guidage (58) s'étendant verticalement dans le palier porteur (54).

2. Mécanisme de commande selon la revendication 1, des tringles de commande (88, 92, 94), destinées à déclencher les trois fonctions, étant respectivement engagées aux extrémités du premier et du deuxième bras (42 et 44) de la fourchette de commande (40) et à l'extrémité du bras de liaison (72), **caractérisé** en ce que le premier et le troisième bras (42 et 46) de la fourchette de commande (40) du premier levier de commande (32) présentent entre eux une distance transversale dans laquelle est disposée l'articulation sphérique principale (64).

3. Mécanisme de commande selon la revendication 1 ou 2, **caractérisé** en ce que le troisième bras (46) de la fourchette de commande (40) et le bras de liaison (72) du second levier de commande (34) présentent une ouverture respective (52, 74) à travers laquelle s'étend le bout d'arbre (70), lequel reçoit sans possibilité de translation axiale le troisième bras (46) et le bras de liaison (72).

4. Mécanisme de commande selon l'une quelconque des revendications précédentes, le premier bras (42) étant pourvu d'une ouverture pour le raccordement de la tringle de commande (88), **caractérisé** en ce que le bout d'arbre (70) est axialement aligné avec l'ouverture du premier bras (42), et se situe sur un axe qui passe par l'articulation sphérique principale (64).

5. Mécanisme de commande selon l'une quelconque des revendications précédentes, **caractérisé** en ce que le bras de liaison (72) du second levier de commande (34) est disposé entre la fente de guidage (58) du palier porteur (54) et le troisième bras (46) de la fourchette de commande (40).
